# FASCICULE DE BREVET EUROPEEN

(11) **EP 0 977 522 B1**
(45) Date de publication et mention de la délivrance du brevet: **26.02.2003**
(21) Numéro de dépôt: 98922855.6
(22) Date de dépôt: 23.04.1998
(51) Int. Cl.: A61D 19/00

(54) **DISPOSITIF D'INSEMINATION ARTIFICIELLE POUR ANIMAUX D'ELEVAGE TELS QUE, NOTAMMENT, TRUIES**
VORRICHTUNG ZÜR KÜNSTLICHEN BEFRUCHTUNG VON ZUCHTTIEREN SOWIE, INSBESONDERE, SÄUEN
ARTIFICIAL INSEMINATION DEVICE FOR LIVESTOCK SUCH AS, IN PARTICULAR, SOWS

(30) Priorité: 25.04.1997 FR 9705425
(43) Date de publication de la demande: 09.02.2000
(73) Titulaire: Genes Diffusion, 59500 Douai (FR)
(72) Inventeur: LIEGOIS, Luc, F-59283 Raimbeaucourt (FR)
(74) Mandataire: Duthoit, Michel
(86) Numéro de dépôt international: FR9800817
(87) Numéro de publication internationale: WO98048731

(56) Documents cités:
- DE-U- 29 505 177
- FR-A- 2 286 659

## Description

La présente invention concerne un dispositif d'insémination artificielle pour animaux d'élevage tels que, notamment, truies.

Tels dispositifs sont décris dans les documents FR-A-3 286 659 et DE-U-295 05 177.

Toutefois, bien que plus particulièrement développée pour de telles applications, elle pourra également être utilisée pour tout autre type d'animaux présentant un appareil génital similaire.

Actuellement, pour réaliser l'insémination artificielle des truies, on utilise des flacons ou poches souples, dans lesquels du sperme dilué est conditionné, reliés par l'intermédiaire d'un conduit à une sonde terminée d'un embout se bloquant dans le col utérin.

De tels dispositifs permettent ainsi, à partir dudit flacon ou poche souple maintenu à l'extérieur, d'introduire le sperme dans l'utérus de l'animal.

Toutefois, pour cela, l'éleveur doit tout d'abord effectuer une étape. préalable. En effet, le sperme dilué est stocké à une température inférieure à sa température d'utilisation et il est nécessaire de réchauffer ledit flacon de manière à redonner au sperme ses propriétés fertilisantes.

Une fois cette première étape réalisée, une sonde est ensuite placée dans l'animal puis reliée, par l'intermédiaire d'un conduit, au flacon, le sperme s'écoulant alors dans l'utérus permettant ainsi la fécondation.

Bien que de tels dispositifs soient satisfaisants en terme d'efficacité de l'insémination, ils présentent toutefois des difficultés d'utilisation. En effet, pour réaliser l'étape de réchauffage du sperme dilué, l'éleveur doit disposer d'une source de chaleur externe et attendre la montée en température avant la connexion de la sonde.

Ces opérations génèrent donc une perte de temps et l'éleveur ne peut passer rapidement d'une bête à l'autre, ceci étant particulièrement astreignant en cas d'élevage de grande importance.

En effet, pour des raisons d'efficacité, il est nécessaire que l'insémination des animaux puisse avoir lieu dans la même journée, le jour de l'oestrus.

Le but de la présente invention est de proposer un dispositif d'insémination artificielle pour animaux d'élevage qui pallie les inconvénients précités et soit plus facile d'utilisation.

Un autre but de la présente invention est de proposer un dispositif d'insémination artificielle pour animaux d'élevage qui permette d'obtenir des cadences plus élevées.

Un autre but de la présente invention est de proposer un dispositif d'insémination artificielle pour animaux d'élevage qui permette à l'éleveur de minimiser le temps passé auprès de l'animal.

D'autres buts et avantages de la présente invention apparaîtront au cours de la description qui va suivre qui n'est donnée qu'à titre indicatif et qui n'a pas pour but de la limiter.

L'invention concerne un dispositif d'insémination artificielle pour animaux d'élevage, tels que, notamment, truies, comprenant une sonde et une réserve de sperme, aptes à être reliées à ladite sonde, caractérisé en ce que :
- ladite sonde est apte à être introduite dans l'appareil génital de l'animal pour permettre le déversement de sperme,
- ladite réserve est apte à être introduite elle aussi dans l'appareil génital de l'animal, pour permettre un réchauffement du sperme par la propre chaleur de l'animal.

L'invention sera mieux comprise à la lecture de la description suivante accompagnée des dessins en annexe qui en font partie intégrante et parmi lesquels :
- la figure 1 est une vue éclatée, selon un plan de coupe longitudinal, d'un exemple de réalisation du dispositif d'insémination artificielle conforme à l'invention,
- la figure 2 illustre l'exemple de réalisation du dispositif d'insémination artificielle, représenté à la figure 1 précédente, sous sa forme assemblée,
- la figure 3 est une vue de coupe effectuée selon la même orientation que précédemment, représentant un autre exemple de réalisation d'un des éléments du dispositif d'insémination artificielle conforme à l'invention.

Comme représenté aux figures 1 et 2, le dispositif d'insémination artificielle conforme à l'invention comprend, d'une part, une sonde 1, apte à être introduite dans l'appareil génital de l'animal pour permettre le déversement de sperme. D'autre part, elle comprend une réserve 2 de sperme, apte à être reliée à ladite sonde 1 et à être introduite elle aussi dans l'appareil génital de l'animal.

En ce qui concerne le sperme, il s'agit, par exemple, de sperme dilué, c'est-à-dire d'un mélange contenant des spermatozoïdes, du liquide séminal et un dilueur.

Grâce à un tel dispositif, le travail de l'éleveur se trouve ainsi simplifié. En effet, ladite réserve 2 étant introduite dans l'animal, le sperme est réchauffé par la propre chaleur de celui-ci.

L'éleveur n'a donc plus à réaliser l'opération de réchauffage extérieur, avec les risques qu'elle comportait ni à attendre pendant l'insémination artificielle, un autre animal pouvant ainsi être inséminé sans délai. De plus, l'utilisation d'appareillages extérieurs de chauffage complexes et peu pratiques n'est plus nécessaire.

Ladite sonde 1 est constituée, par exemple, au moins d'un conduit 3 présentant, à son extrémité distale 16, un embout 4, apte à se bloquer, notamment, dans le col utérin de l'animal.

Ladite sonde 1 permet ainsi le déversement de sperme dans l'utérus, au niveau du col.

Pour favoriser l'étanchéité du milieu utérin, ledit embout 4 est prévu, par exemple, compressible et/ou extensible. De plus, il pourra présenter, notamment, une forme ronde ou, comme illustrée à la figure 3, une forme spiralée ou autre.

De manière à permettre le passage du sperme dans l'utérus, ledit embout 4 est, par exemple, tubulaire et/ou emmanché sur ledit conduit 3.

Selon un premier mode de réalisation, ladite sonde 1 et ladite réserve 2 sont monobloc. Toutefois, selon un autre mode de réalisation, correspondant à celui illustré, il pourra être avantageux de prévoir une sonde 1 et une réserve 2 indépendantes l'une de l'autre.

Pour cela, ladite sonde 1 comprend, en outre, éventuellement, au niveau de son extrémité proximale 13 des moyens 5 d'ancrage à la réserve 2.

Lesdits moyens d'ancrage 5 sont constitués, par exemple, d'une bague 6, apte à réaliser un joint étanche entre ladite réserve 2 et ladite sonde 1.

Ladite bague 6 est formée, notamment, d'un matériau élastiquement déformable permettant de réaliser un encliquetage sur ladite réserve 2. Pour favoriser l'accrochage, cette dernière est d'ailleurs munie, éventuellement, d'une gorge 7.

Selon le mode de réalisation illustré, ladite bague 6 est également apte, par exemple, à s'encliqueter sur ladite sonde 1. Pour cela, cette dernière présente, notamment, une jupe 8 au niveau de l'extrémité proximale de son conduit 3, apte à épouser la forme correspondante de la bague 6.

Toutefois, selon d'autres modes de réalisation, il est aussi envisageable de prévoir une bague 6 directement formée sur ledit conduit 3.

Ladite sonde 1 présente, en outre, par exemple, un bouchon 9, constitué d'une pâte gélifiable à une température légèrement inférieure à celle de l'appareil génital de l'animal.

Ainsi, le sperme ne peut s'écouler avant d'avoir atteint la température désirée. En effet, tant que cela n'est pas encore le cas, il est retenu par ledit bouchon 9 qui reste solide et qui se liquéfie pour permettre le passage dudit sperme uniquement lorsque la température de ce dernier se rapproche de ladite température désirée.

On conçoit donc que l'utilisation d'un tel bouchon 9 facilite encore le travail de l'éleveur qui n'a plus à surveiller l'élévation en température du sperme puisque ce dernier ne peut ni dépasser la température désirée, la source de chaleur étant constituée par l'animal lui-même, ni s'écouler alors que sa température est encore trop basse, ledit bouchon 9 n'étant pas encore dissout.

De plus, l'éleveur n'a pas à intervenir pour déclencher le déversement du sperme puisque là aussi c'est la propre chaleur de l'animal qui agit pour faire fondre le bouchon.

La température à laquelle ledit bouchon 9 se liquéfie est choisie, à titre d'exemple, aux environs de 30 ° C, la pâte dont il est formé étant à l'état gélifié en dessous de cette température et à l'état fluide au-dessus.

Cela étant, ladite réserve 2 est, par exemple, constituée d'un tube 10, apte à accueillir un sac 11 renfermant le sperme.

Ledit tube 10 est apte à être placé, notamment, au niveau du vagin de l'animal et présente, par exemple, une longueur sensiblement identique à celle de cet organe.

Ledit tube 10 est, notamment, rigide et/ou semi-rigide tandis que ledit sac 11 est, par exemple, souple.

Une trop grande concentration de spermatozoïdes ayant un effet toxique sur ces derniers, il faut éviter une sédimentation du sperme dans un volume réduit.

Ainsi, ledit tube 10 présente, par exemple, au moins une face plate, orientable vers le bas. Pour cela, ledit tube 10 est muni, notamment, d'une section polygonale, rectangulaire et/ou carrée.

Par ailleurs, ledit tube 10 présente à son extrémité distale, par exemple, un bouchon 12, apte à être perforé par ladite sonde 1. A ce sujet, pour faciliter une telle opération, ledit conduit 3 sera muni, éventuellement, d'une extrémité proximale 13 biseautée.

Comme représenté, ledit bouchon 12 de la réserve 2 obture également, notamment, ledit sac 11.

Le transfert du sperme vers l'utérus s'effectue, par exemple, par gravité. Le dispositif conforme à l'invention pourra également comprendre, en outre, éventuellement, des moyens, non représentés, pour faciliter l'écoulement dudit sperme de ladite réserve 2 vers la dite sonde 1.

Ces moyens se présenteront, notamment, sous la forme d'un revêtement en matériau élastique, prévu sur les parois dudit tube 10, et/ou d'un piston, prévu à l'extrémité proximale 15 dudit tube 10.

Comme il ressort de la description précédente, l'exemple de réalisation du dispositif illustré pourra être utilisé de la manière suivante. L'éleveur assemble tout d'abord ladite sonde 1 et ladite réserve 2 puis introduit l'ensemble dans l'appareil génital de l'animal en faisant en sorte de bloquer l'embout 4 dans son col utérin.

A ce stade, le rôle de l'éleveur est terminé. En effet, sous la propre chaleur de l'animal, le sperme est réchauffé et le bouchon 9 se liquéfie pour permettre automatiquement une fois la température désirée atteinte, l'écoulement dudit sperme.

Il ne reste alors plus à l'éleveur qu'à retirer le dispositif, une fois le temps de l'insémination terminé

Naturellement, d'autres modes de mise en oeuvre à la portée de l'homme du métier auraient pu être envisagés sans pour autant sortir du cadre de l'invention.

## Revendications

1. Dispositif d'insémination artificielle pour animaux d'élevage, tels que, notamment truies, comprenant une sonde (1) et une réserve (2) de sperme, apte à être reliée à ladite sonde (1),
ladite sonde (1) étant apte à être introduite dans l'appareil génital de l'animal pour permettre le déversement du sperme, **caractérisé en ce que**:
- ladite réserve (2) est apte à être introduite elle aussi dans l'appareil génital de l'animal pour permettre un réchauffement du sperme par la propre chaleur de l'animal.

2. Dispositif selon la revendication 1, dans lequel ladite sonde (1) est constituée d'au moins un conduit (3) présentant, à son extrémité distale, un embout (4), apte à se bloquer dans le col de l'utérus de l'animal.

3. Dispositif selon la revendication 1, dans lequel ladite sonde (1) comprend, en outre, des moyens (5) d'ancrage à la réserve (2) au niveau de son extrémité proximale (13).

4. Dispositif selon la revendication 3, dans lequel lesdits moyens (5) d'ancrage sont constitués d'une bague (6), apte à réaliser un joint étanche entre ladite réserve (2) et ladite sonde (1).

5. Dispositif selon la revendication 1, dans lequel ladite sonde (1) présente, en outre, un bouchon (9), constitué d'une pâte gélifiable à une température légèrement inférieure à celle de l'appareil génital de l'animal.

6. Dispositif selon la revendication 1, dans lequel ladite réserve (2) est constituée d'un tube (10), apte à accueillir un sac (11) renfermant le sperme, ledit tube (10) étant apte à être placé au niveau du vagin.

7. Dispositif selon la revendication 6, dans lequel ledit tube (10) est de section polygonale.

8. Dispositif selon la revendication 6, dans lequel ledit tube (10) présente à son extrémité distale (14) un bouchon (12), apte à être perforé par ladite sonde (1).

9. Dispositif selon la revendication 6, comprenant, en outre, des moyens pour faciliter l'écoulement du sperme de ladite réserve (2) vers ladite sonde (1).

10. Dispositif selon la revendication 9, dans lequel lesdits moyens pour faciliter l'écoulement du sperme sont constitués par un revêtement en matériau élastique prévu sur les parois dudit tube (10) et/ou un piston, prévu à l'extrémité proximale (15) dudit tube (10).

## Patentansprüche

1. Vorrichtung zur künstlichen Befruchtung von Zuchttieren, wie nämlich Säuen, umfassend eine Sonde (1) und einen Vorratsbehälter (2) für das Sperma, geeignet, mit der besagten Sonde (1) verbunden zu werden, **dadurch gekennzeichnet, daß**:
- der besagte Sonde (1) geeignet ist, in den Geschlechtsapparat des Tieres eingeführt zu werden, um das Einbringen des Spermas zu erlauben,
- der besagte Vorratsbehälter (2) geeignet ist, ebenfalls in den Geschlechtsapparat des Tieres eingeführt zu werden, um eine Erwärmung des Spermas durch die eigene Hitze des Tieres zu erlauben.

2. Vorrichtung nach Anspruch 1, bei der die besagte Sonde (1) aus wenigstens einer Leitung (3) gebildet ist, die an ihrem distalen Ende ein Endstück (4) aufweist, das geeignet ist, im Gebärmutterhals des Tieres blockiert zu werden.

3. Vorrichtung nach Anspruch 1, bei der die besagte Sonde (1) außerdem Mittel (5) zur Verankerung an dem Vorratsbehälter (2) im Bereich seines proximalen Endes (13) umfaßt.

4. Vorrichtung nach Anspruch 3, bei der die besagten Mittel (5) zur Verankerung aus einem Ring (6) bestehen, der geeignet ist, eine Dichtung zwischen dem besagten Vorratsbehälter (2) und der besagten Sonde (1) zu verwirklichen.

5. Vorrichtung nach Anspruch 1, bei der die besagte Sonde (1) außerdem einen Stöpsel (9) aufweist, der aus einer Masse besteht, die bei einer leicht niedrigeren Temperatur geliert als diejenige des Geschlechtsapparats des Tieres.

6. Vorrichtung nach Anspruch 1, bei welcher der besagte Vorratsbehälter (2) aus einer Röhre (10) gebildet ist, geeignet, einen Sack (11) aufzunehmen, der das Sperma enthält, wobei die besagte Röhre (10) geeignet ist, im Bereich der Vagina eingesetzt zu werden.

7. Vorrichtung nach Anspruch 6, bei der die besagte Röhre (10) im Querschnitt vieleckig ist.

8. Vorrichtung nach Anspruch 6, bei der die besagte Röhre (10) an ihrem distalen Ende (14) einen Stöpsel (12) aufweist, der geeignet ist, von der besagten Sonde (1) durchbohrt zu werden.

9. Vorrichtung nach Anspruch 6, umfassend außerdem Mittel, um das Ausfließen des Spermas aus dem besagten Vorratsbehälter (2) zu der besagten Sonde (1) zu erleichtern.

10. Vorrichtung nach Anspruch 9, bei der die besagten Mittel, um das Ausfließen des Spermas zu erleichtern, von einer Verkleidung aus elastischem Material, die an den Wänden der besagten Röhre (10) vorgesehen ist und/oder einem Kolben gebildet sind, der am proximalen Ende (15) der besagten Röhre (10) vorgesehen ist.

## Claims

1. A device for artificial insemination for farm cattle such as, notably, sows, comprising a probe (1) and a sperm reserve (2), capable of being connected to said probe (1), **characterised in that**:
- said probe (1) is capable of being inserted into the genital apparatus of the animal to enable the sperm to flow,
- said reserve (2) is capable of being inserted as well into the genital apparatus of the animal to enable reheating of the sperm by the own warmth of the animal.

2. A device according to claim 1, wherein said probe (1) is composed of at least one conduit (3) exhibiting, at its distal end, a cap end (4), capable of being locked in the cervix of the animal.

3. A device according to claim 1, wherein said probe (1) comprises, moreover, means (5) for anchoring to the reserve (2) at its proximal end (13).

4. A device according to claim 3, wherein said anchoring means (5) are composed of a ring (6), capable of providing a tight seal between said reserve (2) and said probe (1).

5. A device according to claim 1, wherein said probe (1) shows, among others, a plug (9), composed of a gelable paste at a temperature slightly lower than that of the genital apparatus of the animal.

6. A device according to claim 1, wherein said reserve (2) is composed of the tube (10), capable of accommodating a bag (11) containing said sperm, whereas said tube (10) is capable of being placed at the vagina.

7. A device according to claim 6, wherein said tube (10) is of polygonal section.

8. A device according to claim 6, wherein said tube (10) shows at its distal end (14) a plug (12) capable of being drilled by said probe (1).

9. A device according to claim 6, comprising moreover, means for facilitating the flow of said from said reserve (2) towards said probe (1).

10. A device according to claim 9, wherein said means for facilitating the flow of sperm are composed of a coating of resilient material on the walls of said tube (10) and/or a piston, provided at the proximal end (15) of said tube (10).
